# EUROPÄISCHE PATENTSCHRIFT

(11) **EP 0 363 915 B1**
(45) Veröffentlichungstag und Bekanntmachung des Hinweises auf die Patenterteilung: **23.12.1992**
(21) Anmeldenummer: 89118834.4
(22) Anmeldetag: 10.10.1989
(51) Int. Cl.: B65H 45/14

(54) **Falzmaschine, insbesondere Stauchfalzmaschine**
Folding machine, particularly a buckle folder machine
Machine à plier, notamment plieuse à poches

(30) Priorität: 14.10.1988 DE 3835124
(43) Veröffentlichungstag der Anmeldung: 18.04.1990
(73) Patentinhaber: Jos. Hunkeler AG Papierverarbeitungsmaschinen, 4806 Wikon (CH)
(72) Erfinder: Zwimpfer, Joseph, CH-4800 Zofingen (CH)
(74) Vertreter: Patentanwälte Schaad, Balass, Menzl & Partner AG

(56) Entgegenhaltungen:
- EP-A- 0 171 753

## Beschreibung

Die vorliegende Erfindung betrifft eine Falzmaschine, insbesondere Stauchfalzmaschine, zum Verarbeiten von bedruckten Bogen gemäss dem Oberbegriff des Anspruchs 1.

Bei solchen Falzmaschinen, wie sie beispielsweise aus der EP-A2 0 171 753 bekannt sind, ist üblicherweise im Bereich des Einlaufs zur Falztasche ein sich rechtwinklig zur Bewegungsrichtung der Bogen erstreckendes Leitprofil vorgesehen, um die zugeführten Bogen in die Falztasche einzuleiten und um beim Stauchen der Bogen die gewünschte Ausbiegung zu erreichen. Es kommt nun oft vor, insbesondere bei der Herstellung von Briefformularen, dass die Bogen mit in Bewegungsrichtung verlaufenden und auf der dem Leitprofil zugewandten Seite mit Klebstoffauftragungen versehen sind. Um das Leitprofil nicht mit dem Klebstoff in Verbindung zu bringen, wird dieses im Bereich der jeweiligen Klebstoffauftragungen mit Nuten versehen, die durch Fräsen, Sägen bzw. Schleifen in das Leitprofil eingearbeitet werden. Dies erfordert, dass bei Aenderung des zu verarbeitenden Formates der Bogen entweder das Leitprofil durch ein anderes, entsprechend angepasstes Leitprofil ersetzt wird, oder dass neue Nuten am Leitprofil angebracht werden. Daher ist entweder die Lagerhaltung von einer entsprechenden Anzahl verschiedener Leitprofile oder die jeweilige Anpassung des Leitprofils notwendig, letzteres zieht aber mit sich, dass nach dem eine gewisse Anzahl von Nuten in das Leitprofil eingearbeitet worden sind, das Leitprofil durch ein neues ersetzt werden muss.

Es ist daher Aufgabe der vorliegenden Erfindung, eine Falzmaschine, insbesondere Stauchfalzmaschine, gemäss dem Oberbegriff des Anspruchs 1 zu schaffen, welche diese Nachteile nicht mehr aufweist und welche ohne grossen Arbeitsaufwand dem neuen zu verarbeitenden Format der Bogen angepasst werden kann.

Dies Aufgabe wird durch die Merkmale des kennzeichnenden Teiles des Anspruchs 1 gelöst. Dadurch, dass einzelne Segmente vorgesehen sind, die am Trägerelement lösbar befestigt sind, ist es nun möglich, diese Segmente am Trägerelement an den gewünschten Positionen anzuordnen, was eine äusserst einfache Anpassung der Leitvorrichtung an das zu verarbeitende Format der Druckbogen erlaubt.

Bevorzugte Ausbildungsformen der Falzmaschine sind in den abhängigen Ansprüchen angegeben.

Im Folgenden wird die Erfindung anhand eines in den Figuren dargestellten Ausführungsbeispiels näher beschrieben. Es zeigen rein schematisch:
- Figuren 1 und 2: in Seitenansicht, vereinfacht, einen Teil einer Stauchfalzmaschine in verschiedenen Verarbeitungsstadien, und
- Figur 3: in Draufsicht und unterbrochen einen Teil der Falztasche mit der Leitvorrichtung.

Die gezeigt Stauchfalzmaschine weist drei Falzwalzen 10, 12, 14, die jeweils zu zweit ein gegenläufig in Pfeilrichtung angetriebenes Walzenpaar 10, 12 und 12, 14 bilden, auf. Der besseren Uebersichtlichkeit halber sind diese drei Falzwalzen 10, 12, 14 in der Figur 3 nicht gezeigt. Das obere Walzenpaar 10, 12 legt einen oberhalb des Walzenpaares 12, 14 verlaufenden Weg für einen in die Stauchfalzmaschine einzuführenden Bogen 16 fest (siehe Fig. 1). Dieser Weg führt unterhalb einer an einem Träger 18 befestigten Leitvorrichtung 20 und oberhalb eines Leitblechs 22 in eine Falztasche 24 mit einem verstellbaren, nur schematisch angedeuteten, Anschlag 26.

Der zu faltende Bogen 16 wird von einer nicht dargestellten Transporteinrichtung in Pfeilrichtung F dem gegenläufig angetriebenen ersten Walzenpaar 10, 12 zugeführt, in dessen Walzenspalt 27 eingezogen und unter der Leitvorrichtung 20 hindurch und über das Leitblech 22 in die Falztasche 24 bis zum Anschlag 26 geführt (Fig. 1). Der weiterhin durch das Walzenpaar 10, 12 vorgeschobene Bogen 16 wird gegen den Einlaufbereich 28 des Walzenspaltes 30 des unten liegenden Walzenpaares 12, 14 ausgebuchtet und unter Bildung eines Falzes 32 in den Walzenspalt 30 hineingetrieben. Der so im Bereich des Falzes 32 vom unten liegenden Walzenpaar 12, 14 erfasste Bogen 16 wird durch den Walzenspalt 30 hindurch zu einer nachfolgenden Station gefördert (vergl. Fig. 2). Dies kann eine weitere nach dem beschriebenen Prinzip arbeitende Falzeinrichtung sein, in der der bereits einmal gefalzte Bogen mit einem weiteren Falz versehen wird.

Wie dies insbesondere aus Fig. 3 ersichtlich ist, erstreckt sich der im Querschnitt rechteckige Träger 18 in einer Richtung rechtwinklig zur Bewegungsrichtung F des Bogens 16 über die gesamte Breite der Falztsche 24 und ist beiderends von Trägerelementen 34 gehalten. Diese Trägerelemente 34 sind der besseren Uebersichtigkeit halber in den Figuren 1 und 2 nicht gezeigt. Auf der dem oberen Walzenpaar 10, 12 zugewandten Seite weist der Träger 18 eine T-förmige Nut 36 auf. Die Leitvorrichtung 20 besteht aus einer Anzahl von profilförmigen Segmenten 38, 38' an welchen T-förmige Keile 40 angeformt sind, mittels welchen die Segmente 38 in der T-förmigen Nut 36 des Trägers 18 geführt sind (siehe insbesondere Fig. 1 und 2). Entlang der T-förmigen Nut 36 sind in den Träger 18 in regelmässigen Abständen, wie dies in der Figur 3 strichpunktiert angedeutet ist, eine Anzahl Klemmschrauben 42 eingeschraubt. Diese kommen im Bereich der T-förmigen Keile 40 der Segmente 38 an diese zur Anlage und klemmen sie fest. Die Segmente 38 stehen in Richtung gegen das Walzenpaar 10, 12 über den Träger 18 und den mit 44 bezeichneten Einlauf der Falztasche 24 vor und weisen in diesem Bereich eine gegen das Leitblech 22 gerichtete, konkav geformte Leitzunge 46 auf.

Am Träger 18 sind ebenfalls Profilleisten 48 befestigt, die die Falztasche 24 auf der oberen Seite begrenzen, die in Bewegungsrichtung F der Bogen 16 verlaufen und im Bereich des Einlaufs 44 eine Anschrägung 50 aufweisen, um ein problemloses Einlaufen des Bogens 16 in die Falztasche 24 zu ermöglichen. Auf der unteren Seite ist die Falztasche 24 durch weitere Profilleisten 48' begrenzt.

Wie dies aus der Figur 3 hervorgeht, ist der in die Falztasche 24 eingeführte Bogen 16 (nur teilweise dargestellt) durch strichpunktiert angedeutete Perforationen 52 in mehrere Bogenteile 54 unterteilt. Diese Perforationen 52 verlaufen parallel zur mit dem Doppelpfeil angedeuteten Bewegungsrichtung F des Bogens 16. Jeder Bogenteil 54 weist an seinen beiden seitlichen Randbereichen je einen gestrichelt angedeuteten Klebstoffstreifen 56 auf. Diese Klebstoffstreifen 56 befinden sich auf der der Leitvorrichtung 20 zugewandten Seite des Bogens 16.

Das in der Figur 3, links, zuäusserst dargestellte Segment 38' weist im Bereich des Klebstoffstreifens 56' auf der dem Bogen 16 zugewandten Seite der Leitzunge 46 eine Nut 58 auf, deren Breite grösser ist als die Breite des Klebstoffstreifens 56'. Im Bereich des in der Figur 3 nicht dargestellten rechten Randes des Bogens 16 kann ein entsprechendes Segment 38' vorgesehen sein.

Im Bereich der Perforationen 52 und der bei diesen vorgesehenen Klebstoffstreifen 56 sind die Segmente 38 voneinander beabstandet, so dass keines der Segmente 38 mit den Klebstoffstreifen 56 in Berührung kommt. Die Segmente 38 weisen, in der Längsrichtung des Trägers 18 gesehen, zum Teil unterschiedliche Längen auf. Dies ermöglicht durch verschieben bzw. austauschen von Segmenten 38 bzw. 38' eine problemlose Anpassung der Leitvorrichtung 20 an die verschiedenen Formate der zugeführten Bogen 16 bzw. Bogenteile 54. Es können somit mit einer beschränkten Anzahl von Segmenten 38, 38' eine grosse Anzahl von verschiedenformatigen Bogen 16 verarbeitet werden.

Schlussendlich sei noch erwähnt, dass die Falzwalze 10 im Bereich der Klebstoffstreifen 56 umlaufende Ausnehmungen 58 aufweist, um nicht mit dem Klebstoff in Berührung zu kommen.

Die so gefalzten und nach dem Durchlaufen durch das Falzwalzenpaar 12, 14 entlang der Klebstoffstreifen 56, 56' verklebten Bogen 16 bzw. Bogenteile 54 bilden oft fertige, versandbereite Briefformulare.

## Patentansprüche

1. Falzmaschine, insbesondere Stauchfalzmaschine, zum Verarbeiten von bedruckten Bogen, mit wenigstens einer Falztasche, mit einer der Falztasche vorgelagerten Zuführung zum Zuführen der Bogen zu der Falztasche und mit einer am Tascheneinlauf angeordneten und von einem Trägerelement lösbar gehaltenen, profilförmigen, sich im wesentlichen rechtwinklig zur Bewegungsrichtung der Bogen erstreckenden Leitvorrichtung zum Einleiten der zugeführten Bogen in die Falztasche, dadurch gekennzeichnet, dass die Leitvorrichtung (20) eine Anzahl am Trägerelement (18) lösbar befestigte, profilförmige, in Längsrichtung der Leitvorrichtung (20) in ihrer Lage veränderbare und hintereinander angeordnete, einzelne Segmente (38, 38') aufweist.

2. Falzmaschine nach Anspruch 1, dadurch gekennzeichnet, dass die Segmente (38, 38') mittels einer Nut-Keilverbindung (36, 40) am Trägerelement (18) angeordnet sind.

3. Falzmaschine nach Anspruch 2, dadurch gekennzeichnet, dass am Trägerelement (18) eine Klemmeinrichtung (42) vorgesehen ist um die Segmente (38, 38') lösbar festzuklemmen.

4. Falzmaschine nach Anspruch 3, dadurch gekennzeichnet, dass die Klemmeinrichtung eine Anzahl von in Längsrichtung des Trägerelements (18) verteilt angeordnete und in dieses eingeschraubte Klemmschrauben (42) aufweist, die an Segmente (38, 38'), gegebenenfalls an die daran angeformten Keile (40), zur Anlage bringbar sind.

5. Falzmaschine nach einem der Ansprüche 1 bis 4, dadurch gekennzeichnet, dass Segmente (38, 38') unterschiedlicher Länge vorgesehen sind.

6. Falzmaschine nach einem der Ansprüche 1 bis 5, dadurch gekennzeichnet, dass die, in Längsrichtung des Trägerelementes (18) gesehen, jeweils äussersten Segmente (38') auf der der Bewegungsbahn der Bogen (16) zugewandten Seite eine in Bewegungsrichtung der Bogen (16) verlaufende Nut (58) aufweisen.

7. Falzmaschine nach einem der Ansprüche 1 bis 6, dadurch gekennzeichnet, dass wenigstens ein Teil der Segmente (38, 38') voneinander beabstandet angeordnet sind.

8. Falzmaschine nach den Ansprüchen 6 und 7, zum Falzen von Bogen (16) mit in Bewegungsrichtung der Bogen (16) verlaufenden, auf der der Leitvorrichtung (20) zugewandten Seite der Bogen (16) vorgesehenen Klebstoffauftragungen (56) zu Formularen, insbesondere Briefformularen, dadurch gekennzeichnet, dass die im Bereich der äussersten Klebstoffauftragungen (56) vorgesehenen Segmente (38') der Leitvorrichtung (20) eine Nut (58) aufweisen, die mindestens so breit ist wie der entsprechende Klebstoffauftrag (56), und die Segmente (38) im Bereich der andern Klebstoffauftragungen (56) voneinander mindestens um die Breite der entsprechenden Klebstoffauftragungen (56) beabstandet sind.

## Claims

1. A folding machine, in particular a buckle-folding machine, for the processing of printed sheets, with at least one folding pocket, with a feeding mechanism disposed ahead of the folding pocket for feeding the sheets to the folding pocket and with a profiled guide means arranged at the pocket intake, extending substantially at right angles to the direction of movement of the sheets and detachably held by a supporting element for guiding the fed sheets into the folding pocket, characterized in that the guide means (20) has a number of individual profiled segments (38, 38') detachably mounted on the supporting element (18) adjustable in their position in the longitudinal direction of the guide means (20) and arranged one after the other.

2. A folding machine according to claim 1, characterized in that the segments (38, 38') are arranged on the supporting element (18) by means of a slet-key connection (36, 40).

3. A folding machine according to claim 2, characterized in that on the supporting element (18), provision is made for a clamping device (42) to clamp the segments (38, 38') in a detachable manner.

4. A folding machine according to claim 3, characterized in that the clamping device has a number of clamping screws (42) distributed in the longitudinal direction of the supporting element (18) and being screwed into the latter, which screws can be caused to bear on segments (38, 38'), and if required, on keys (40) formed thereon.

5. A folding machine according to one of claims 1 to 4, characterized in that provision is made for segments (38, 38') of different lengths.

6. A folding machine according to one of claims 1 to 5, characterized in that the segments (38') which are respectively the outermost segments when viewed in the longitudinal direction of the supporting element (18), have on their side facing the movement path of the sheet (16) a groove (58) extending in the direction of movement of the sheets (16).

7. A folding machine according to one of claims 1 to 6, characterized in that at least a proportion of the segments (38, 38') are arranged interspaced from each other.

8. A folding machine according to claims 6 and 7 for the folding sheets (16) with adhesive coatings (56) extending in the direction of movement of the sheets (16) and provided on the side of the sheets facing the guide means (20), for forms in particular letter forms, characterized in that the segments (38') of the guide means (20) provided in the zone of the outermost adhesive coatings (56) have a groove (58) that is at least as wide as the corresponding adhesive coating (56), and the segments (38) are interspaced from each other in the zone of the other adhesive coatings (56) by at least the width of the corresponding adhesive coatings (56).

## Revendications

1. Machine à plier, en particulier plieuse à poches, pour le traitement de feuilles imprimées, comprenant au moins une poche de pliage, une arrivée montée en amont de la poche de pliage pour l'amenée des feuilles vers la poche de pliage et un dispositif de guidage profilé pour l'enfilage des feuilles amenées dans la poche de pliage, qui, maintenu de manière amovible par un élément de support, est disposé à l'entrée de la poche et s'étend sensiblement orthogonalement à la direction de mouvement des feuilles, **caractérisée en ce** que le dispositif de guidage (20) comprend une pluralité de segments individuels (38, 38') profilés, fixés de manière amovible sur l'élément de support (18) et disposés les uns derrière les autres, dont la position peut être variée dans la direction longitudinale du dispositif de guidage (20).

2. Machine à plier selon la revendication 1, caractérisée en ce que les segments (38, 38') sont montés sur l'élément de support (18) au moyen d'un assemblage à rainure et clavette (36, 40).

3. Machine à plier selon la revendication 2, caractérisée en ce que sur l'élément de support (18) est prévu un dispositif de serrage (42) pour le blocage amovible des segments (38, 38').

4. Machine à plier selon la revendication 3, caractérisée en ce que le dispositif de serrage comporte une pluralité de vis de serrage (42) réparties dans le sens longitudinal de l'élément de support (18) et vissées dans celui-ci lesquelles peuvent être bloquées contre les segments (38, 38'), le cas échéant contre des clavettes (40) conformées sur ceux-ci.

5. Machine à plier selon l'une des revendications 1 à 4, caractérisée en ce qu'elle comprend des segments (38, 38') de différentes longueurs.

6. Machine à plier selon l'une des revendications 1 à 5, caractérisée en ce que, vu dans la direction longitudinale de l'élément de support (18), les segments (38') respectivement extérieurs comportent une rainure (58) qui s'étend, du côté dirigé vers la trajectoire des feuilles (16), dans la direction de mouvement desdites feuilles (16).

7. Machine à plier selon l'une des revendications 1 à 6, caractérisée en ce qu'au moins une partie des segments (38, 38') sont disposés à distance les uns des autres.

8. Machine à plier selon l'une des revendications 6 et 7, pour le pliage en formulaires, et notamment en formulaires de lettres, de feuilles (16) munies d'applications de colle (56) s'étendant dans la direction de mouvement des feuilles (16) et prévues du côté des feuilles (16) dirigé vers le dispositif de guidage (20), caractérisée en ce que les segments (38') du dispositif de guidage (20) prévus dans la région des applications de colle (56) situées le plus à l'extérieur présentent une rainure (58) qui est au moins aussi large que l'application de colle (56) correspondante, et que dans la région des autres applications de colle (56), les segments (38) sont disposés les uns par rapport aux autres à une distance qui est au moins égale à la largeur des applications de colle (56) correspondantes.
